# FASCICULE DE BREVET EUROPEEN

(11) **EP 1 513 617 B1**
(45) Date de publication et mention de la délivrance du brevet: **27.02.2008**
(21) Numéro de dépôt: 03760049.1
(22) Date de dépôt: 17.06.2003
(51) Int. Cl.: B05B 11/00

(54) **DISPOSITIF DE DISTRIBUTION DE PLUSIEURS FLUIDES COMPORTANT AU MOINS DEUX POCHES SOUPLES ET DEUX POMPES.**
VORRICHTUNG ZUR ABGABE VON MEHREREN FLUIDEN MIT MINDESTENS ZWEI FLEXIBLEN BEUTELN UND ZWEI PUMPEN
DEVICE FOR DISPENSING SEVERAL FLUIDS COMPRISING AT LEAST TWO FLEXIBLE BAGS AND TWO PUMPS

(30) Priorité: 18.06.2002 FR 0207487
(43) Date de publication de la demande: 16.03.2005
(73) Titulaire: Lablabo, 74100 Annemasse (FR)
(72) Inventeur: ARGHYRIS, Laurent, 74420 Bo¬ge (FR); PUVILAND, Patrice, 74800 La Roche sur Foron (FR); TABERLET, Jean-Philippe, 74420 Villard (FR)
(74) Mandataire: L'Helgoualch, Jean
(86) Numéro de dépôt international: PCT/FR2003/001830
(87) Numéro de publication internationale: WO 2003/106044

(56) Documents cités:
- FR-A- 2 686 807
- US-A- 4 662 541
- US-A- 4 711 375
- US-A- 5 411 176
- PATENT ABSTRACTS OF JAPAN vol. 018, no. 544 (M-1688), 18 octobre 1994 (1994-10-18) & JP 06 191556 A (KOMATSU LTD), 12 juillet 1994 (1994-07-12)

## Description

La présente invention concerne un nouveau dispositif de conditionnement et de distribution de produits fluides, et plus particulièrement un dispositif de conditionnement et de distribution de produits fluides, liquides ou pâteux, du type comportant au moins deux poches souples placées dans un même récipient rigide, et associées à au moins deux pompes, assurant, dans de bonnes conditions d'efficacité, le stockage séparé d'au moins deux produits fluides à l'abri de l'air et leur distribution, séparément.

Dans la technique de la distribution de produits fluides, on connaît des distributeurs à plusieurs compartiments qui permettent de conserver plusieurs produits séparément, pour éviter par exemple qu'ils ne réagissent entre eux, afin de ne les mélanger qu'au moment de leur utilisation. Ainsi, la demande WO 99.64319, qui comporte les caractéristiques du préambule de la revendication 1, décrit un dispositif simple adapté à la distribution simultanée de deux fluides au moyen d'une double pompe, plus particulièrement destiné à des pâtes ou gels dentifrices. Ce dispositif comprend une partie haute montée télescopiquement sur une partie basse, constituant une pompe à deux pistons se déplaçant parallèlement dans deux cylindres solidaires de la partie basse. Chaque pression sur la partie haute formant poussoir provoque l'expulsion de quantités variables de produits. Un tel dispositif ne peut donc pas convenir lorsqu'il est nécessaire de distribuer des quantités prédéterminées et constantes de produits.

On connaît aussi des dispositifs permettant la distribution séparée de deux ou plusieurs produits fluides, selon le choix de l'utilisateur. Par exemple, la demande de brevet FR-A-28 33 577, au nom de la demanderesse, décrit un dispositif du type flacon-poche comportant deux poches placées en parallèle dans un même flacon, associées à deux pompes d'extraction et un ou deux poussoirs pour actionner les pompes. Lorsque le dispositif ne comporte qu'un seul poussoir, celui-ci agit simultanément sur les deux pompes et les produits sortant de chacune des deux poches sont alors mélangés au niveau de la tête de distribution. Dans une variante, ce dispositif comporte deux poussoirs indépendants agissant chacun sur une pompe, de telle sorte que l'utilisateur peut choisir de n'actionner qu'un seul des deux poussoirs pour distribuer le fluide de son choix. Toutefois, les deux poussoirs étant placés l'un à côté de l'autre, l'utilisateur peut les confondre et actionner par erreur l'un au lieu de l'autre, ou entraîner malencontreusement le déplacement du deuxième poussoir en actionnant le premier si son doigt n'est pas convenablement placé sur celui-ci.

Or il est souvent souhaitable de pouvoir proposer à l'utilisateur un dispositif contenant au moins deux produits conditionnés séparément et pouvant être distribués indépendamment l'un de l'autre avec un minimum de risque de confusion.

La demanderesse a constaté que cet objectif pouvait être atteint en associant de manière appropriée certaines pompes d'extraction de produits fluides associées à des poches et à un récipient rigide, du type flacon-poche.

Les dispositifs de conditionnement et de distribution de fluide de ce type sont bien connus. Ils comportent généralement un récipient à coque rigide dans lequel est placée une poche souple qui se rétracte au fur et à mesure que le produit en est extrait. L'expulsion du produit hors de la poche peut être obtenue au moyen d'une pompe sans reprise d'air, ou "airless", ou sous la pression d'un gaz propulseur agissant sur la paroi de la poche, dans le flacon. Dans le cas de l'expulsion du produit hors de la poche au moyen d'une pompe sans reprise d'air, un évent est prévu, généralement dans le fond ou dans le col du flacon, pour permettre à l'air extérieur de pénétrer dans l'espace situé entre le flacon et la poche à chaque actionnement de la pompe et permettre ainsi à la poche de se rétracter en maintenant une pression suffisante sur ses parois. Un exemple de réalisation suivant cette technique est décrit dans le brevet FR 2.723.356 relatif à un dispositif comportant une poche en matière plastique souple, telle que polyéthylène ou polypropylène, dans un récipient rigide dont le col comporte une entrée d'air.

La présente invention a précisément pour objet un dispositif de conditionnement et de distribution de produits fluides, liquides ou pâteux, du type comportant au moins deux poches souples étanches placées dans un même récipient rigide unique, associées à au moins deux pompes, assurant une distribution efficace de l'un et l'autre des deux produits, séparément.

L'invention a aussi pour objet un dispositif de conditionnement et de distribution de plusieurs produits fluides contenus chacun dans une poche séparée, offrant une très bonne facilité de remplissage des poches sans qu'il soit nécessaire de recourir à un outillage complexe ou spécialement adapté.

L'invention a encore pour objet un dispositif de conditionnement et de distribution de plusieurs produits fluides, du type comportant au moins deux poches souples étanches placées dans un même récipient rigide unique, assurant un parfait conditionnement du produit au moyen d'une excellente étanchéité des poches et des pompes.

L'invention a enfin pour objet un dispositif du type indiqué ci-dessus, qui peut être fabriqué dans de bonnes conditions de rentabilité.

Le dispositif de conditionnement et de distribution de produits fluides suivant la présente invention est du type comportant au moins deux poches souples étanches placées dans un même récipient rigide unique, associées à au moins une pompe, et il se distingue en ce que le récipient rigide est constitué par un cylindre ouvert et les poches sont munies chacune d'une pompe et d'un poussoir, et sont montées en opposition sur chaque ouverture du cylindre.

Suivant une forme avantageuse de réalisation, les poches sont fixées par leur col sur les ouvertures du récipient rigide, chaque poche est fixée sur chacune des deux ouvertures opposées du récipient rigide cylindrique et, de préférence, les poches sont fixées au récipient par l'intermédiaire d'une bague. Il peut être avantageux de prévoir que la bague est incorporée au col de la poche.

Suivant une forme de réalisation de l'invention, le cylindre formant le récipient rigide est monobloc, et une poche est fixée à chacune de ses ouvertures.

Suivant une autre forme de réalisation, le cylindre est constitué de deux éléments cylindriques assemblés bout à bout.

Comme indiqué ci-dessus, le cylindre ouvert constituant le récipient rigide peut être réalisé en une seule partie, ou en deux parties, par exemple en deux cylindres assemblés par leur base, par collage, encliquetage, vissage, soudage ou tout autre moyen de fixation approprié. Le cylindre constituant le récipient rigide peut avoir une section quelconque, par exemple circulaire ou polygonale.

L'un des avantages de la présente invention est que les poches peuvent avoir une forme quelconque, adaptée à celle du récipient rigide. De manière avantageuse, les poches, et le récipient rigide qui les contient, ont une forme cylindrique sur base polygonale, elliptique ou circulaire. Une telle forme cylindrique peut être aisément réalisée, comme indiqué ci-dessous, par soufflage ou injection-soufflage de la poche, et par cette technique la forme de la poche peut être adaptée à celle du récipient rigide, ce qui a pour conséquence que les pertes de volume sont réduites au minimum.

Les pompes utilisées dans l'invention sont des pompes sans reprise d'air, de type "airless", telles que couramment utilisées dans la technique. Ces pompes sont généralement réalisées en matière plastique telle que polyéthylène ou polypropylène.

Les pompes sont de préférence à double clapet, ce qui leur confère une bonne étanchéité et un fonctionnement satisfaisant quelle que soit la position du récipient rigide. Ainsi, la pompe comporte généralement un premier clapet à l'entrée de la chambre de dosage, et un deuxième clapet à la sortie, par exemple à l'entrée du conduit d'évacuation.

Comme indiqué ci-dessus, chaque poche est de préférence fixée au récipient par l'intermédiaire d'une bague, à laquelle elle est fixée de manière conventionnelle, par exemple par emboîtement, par collage ou par soudage. Suivant une forme de réalisation, la bague et la poche peuvent être faites en une seule pièce.

Les matières plastiques utilisées pour la fabrication des poches peuvent être choisies par exemple parmi un polyéthylène, un polypropylène, un polyamide, un copolymère d'éthylène et d'alcool vinylique (EVOH), un polyéthylène basse densité, etc. Il peut s'agir de matières monocouches ou de complexes multicouches incluant une couche métallique, par exemple une couche d'aluminium formant barrière renforçant l'étanchéité, combinée à une ou plusieurs couches de matière plastique. La fabrication de la poche à partir de ces matières peut être effectuée par des techniques telles que l'injection soufflage ou l'extrusion soufflage d'une paraison dans un moule adapté. On peut également fabriquer la poche par soudage d'un film plastique ou métallique, ou d'un complexe multicouche métal / plastique sur un support formant le col de la poche.

Suivant une variante avantageuse de réalisation de l'invention, chacune des poches est réalisée en une matière adaptée au produit qu'elle contient, et le dispositif peut donc comporter au moins deux poches formées dans des matières différentes. A titre d'exemple, la première poche peut être réalisée en polyéthylène basse densité et contenir une crème peu sensible aux effets du milieu extérieur, tandis que la deuxième poche contient un produit plus fragile et peut être réalisée en un polyamide procurant une meilleure protection contre les effets de l'oxygène et contre la perte par évaporation de la vapeur d'eau.

La matière utilisée pour la bague peut être une matière plastique de même nature que celle utilisée pour la poche, traitée de manière à lui conférer une rigidité suffisante, par exemple en utilisant une plus grande épaisseur de matière. On peut ainsi utiliser des bagues en polyéthylène ou en polypropylène, la bague et les poches pouvant être fabriquées en une seule pièce, par injection soufflage ou toute autre technique appropriée. Le récipient rigide peut être fabriqué en matière plastique ou en tout matériau rigide approprié. On peut par exemple fabriquer des récipients rigides en polypropylène, en téréphtalate de polyéthylène (PET), en acrylonitrile butadiène styrène (ABS), en verre ou en métal tel que l'aluminium ou un alliage d'aluminium.

Suivant la présente invention, on peut associer deux poches identiques, ou des poches de volumes différents, la chambre de dosage de chaque pompe étant alors de préférence adaptée au volume de la poche correspondante. Par exemple, la chambre de dosage de chaque pompe peut être proportionnelle au volume de la poche correspondante. Ceci est particulièrement avantageux dans le cas de la distribution de produits fluides complémentaires qui doivent être utilisés en quantités déterminées. Ainsi, un dispositif à récipient rigide et deux poches souples, chacune communiquant avec une pompe, suivant l'invention peut être adapté au rapport de mélange des deux produits contenus dans les poches, et si ce rapport doit être par exemple de 2/1, on peut prévoir que le volume de la deuxième poche est égal à la moitié de celui de la première, et de même pour le volume de la chambre de dosage de la deuxième pompe par rapport à la première.

De plus, les poches étant placées jointives par leur fond dans le même récipient rigide, le volume de ce dernier est utilisé intégralement, sans volume mort, même si les poches ont des volumes différents.

Comme pour tous les dispositifs du type flacon-poche, une arrivée d'air extérieur est prévue sous forme d'un évent ou d'un circuit d'aspiration d'air pour que les poches puissent se rétracter à l'intérieur du récipient rigide.

Suivant une forme simple de réalisation, l'évent est prévu dans la paroi du récipient rigide, et il peut être muni d'un clapet et/ou d'un filtre. Un ou plusieurs évents peuvent être prévus.

Suivant une forme préférentielle de réalisation, le circuit d'air est constitué par un passage aménagé dans le bord de la bague de fixation de chacune des pompes, communiquant avec l'espace entre les pompes et le poussoir.

Le circuit d'air, permettant à l'air extérieur de pénétrer dans le volume situé entre la paroi du récipient rigide et les poches, est de préférence conçu de manière à rester fermé tant que le fluide est conservé dans chaque poche et à ne s'ouvrir qu'à chaque actionnement des pompes de manière à ne laisser entrer qu'un volume d'air équivalent au volume de fluide expulsé de chaque poche. En fin d'actionnement des pompes, le circuit d'air se trouve automatiquement fermé, ce qui assure une préservation optimale des produits contenus dans les poches en limitant l'évaporation à travers la paroi des poches. Il comprend donc des moyens d'obturation fermant le circuit tant que les pompes ne sont pas actionnées. Par exemple, le circuit d'air peut comporter des moyens d'obturation constitués par des clapets, qui restent fermés tant que la pompe n'est pas actionnée.

Le dispositif à deux poches suivant la présente invention présente l'avantage de pouvoir être facilement rempli sans qu'il soit nécessaire de disposer d'un outillage complexe. Il est possible de remplir simultanément les deux poches, de mettre en place les pompes sur chaque poche, puis de placer chacune des poches pleines sur le récipient rigide, ou inversement de fixer les deux poches sur le récipient rigide, de préférence au moyen de bagues, de remplir la première poche et de fixer la pompe correspondante, puis de remplir la deuxième poche et fixer la deuxième pompe après avoir retourné le dispositif. Conformément à la présente invention, le remplissage peut s'effectuer avec un outillage standard, par simple gravité, ce qui assure une très bonne régularité de remplissage.

Diverses mentions et dessins peuvent être apposés sur la poche ou sur le récipient rigide, par exemple par impression ou sérigraphie, suivant l'utilisation envisagée.

Lors de son utilisation et de l'extraction des produits qui y sont contenus, chaque poche se rétracte régulièrement en limitant les risques de fissuration ou de déchirure.

Le taux de restitution du produit, c'est-à-dire le rapport entre le volume de produit introduit dans la poche lors du remplissage et le volume extrait au cours de l'utilisation, est excellent, et peut être supérieur à 90 %.

Le dispositif conforme à la présente invention est particulièrement utile dans les domaines d'application où deux produits doivent être utilisés indépendamment, par exemple en alternance, comme celui des compositions cosmétiques ou dermatologiques, telles que crèmes et gels, où il peut être utile d'utiliser, un premier produit à une période déterminée et un deuxième produit à une autre période, par exemple une crème de jour et une crème de nuit. Dans un tel exemple d'utilisation, il est tout particulièrement intéressant de pouvoir différencier clairement le conditionnement en utilisant des couleurs différenciées, non seulement pour les poussoirs, mais aussi pour les parties du récipient rigide correspondant à chaque volume de poche. Il est également possible de réaliser une partie du récipient rigide en matière opaque et l'autre en matière translucide ou transparente, notamment lorsque le récipient est constitué par l'assemblage de deux cylindres par leurs bases.

Plusieurs exemples non limitatifs de réalisation de poches et de flacons adaptés, formant des dispositif de conditionnement et de distribution de deux fluides, conformément à la présente invention, sont décrits plus en détail ci-après, en référence aux dessins annexés, qui représentent :
Figure 1 : une vue schématique en coupe d'un ensemble comprenant deux poches, leur pompe et leur poussoir respectifs, maintenues par une bague, et montées en opposition sur un même récipient rigide.
Figure 2 : une vue en coupe d'une variante du dispositif de la Figure 1, comportant des poches de volumes différents dans un récipient rigide constitué par deux cylindres ouverts assemblés par leur base.

Le dispositif du type flacon-poche représenté sur la Figure 1 comprend un récipient rigide (1) de forme cylindrique dont les deux extrémités sont masquées par deux capots (2a, 2b). Le récipient rigide (1) et les capots (2a, 2b) sont réalisés en polypropylène. Deux poches souples (3a, 3b) en polypropylène fabriquées par injection-soufflage sont insérées dans le récipient (1) auquel elles sont fixées par l'intermédiaire des bagues (4a, 4b).

Les bagues sont solidarisées avec la paroi du récipient (1) par une technique connue, par exemple par emboîtement grâce à une nervure sur la périphérie de chaque bague, coopérant avec une rainure formée dans la paroi interne du récipient. Les poches sont assemblées aux bagues par emboîtement de leur col dans le trou central de la bague, de manière connue.

Une pompe (5a, 5b) du type sans reprise d'air, est mise en place sur le col de chaque poche, par emboîtement suivant une technique classique. Chacune de ces pompes peut être actionnée par un poussoir (6a, 6b), une buse de sortie (7a, 7b) étant prévue pour l'expulsion du produit à chaque actionnement des pompes lorsque les capots (2a, 2b) ont été enlevés par l'utilisateur.

Un circuit d'entrée d'air (8a, 8b) est prévu sur le bord de chaque bague (4a, 4b) pour que de l'air puisse pénétrer dans le volume entre les poches et la paroi interne du récipient rigide (1) à chaque actionnement de l'un ou l'autre des poussoirs.

Pour utiliser le dispositif, l'utilisateur enlève l'un ou l'autre des deux capots (2a, 2b) et presse le poussoir correspondant pour obtenir le produit de son choix sortant de l'une ou l'autre des deux poches (3a) ou (3b).

Comme le montre la Figure 2, le récipient (1) peut être formé de deux cylindres (1a, 1b) de même diamètre. Le cylindre (1a) contient la poche (9a) de plus petit volume que la poche (9b) contenue dans le cylindre (1b).

Les deux cylindres (1a, 1b) sont assemblés par leur base, par emboîtement, grâce à des rainures (10, 11) à la base du cylindre (1a) et du cylindre (1b) respectivement, coopérant avec une nervure annulaire (12) prévue sur le chant du disque de renforcement (13) placé entre les poches. Le disque (13) facilite le maintien en place de l'ensemble.

De préférence, chacun des deux cylindres (1a) et (1b) est d'une couleur différente afin d'identifier clairement les deux produits contenus dans les poches.

## Revendications

1. Dispositif de conditionnement et de distribution de produits fluides du type comportant au moins deux poches souples (3a, 3b) étanches placées dans un même récipient rigide unique (1), associées à au moins une pompe (5a, 5b), **caractérisé en ce que** le récipient rigide (1) est constitué par un cylindre ouvert et les poches (3a, 3b) sont munies chacune d'une pompe (5a, 5b) et d'un poussoir (6a, 6b), et sont montées en opposition sur chaque ouverture du cylindre.

2. Dispositif selon la revendication 1, **caractérisé en ce que** les poches (3a, 3b) sont fixées par leur col sur les ouvertures du récipient rigide (1).

3. Dispositif selon l'une quelconque des revendications précédentes, **caractérisé en ce qu'**une poche (3a, 3b) est fixée sur chacune des deux ouvertures opposées du récipient rigide cylindrique (1).

4. Dispositif selon l'une quelconque des revendications précédentes, **caractérisé en ce qu'**il comporte au moins deux poches (3a, 3b) formées dans des matières différentes adaptées au produit contenu dans chaque poche.

5. Dispositif selon l'une quelconque des revendications 1 à 4, **caractérisé en ce** les poches (3a, 3b) sont formées par injection-soufflage ou extrusion-soufflage d'une matière choisie parmi un polyéthylène, un polypropylène, un polyamide, un copolymère d'éthylène et d'alcool vinylique (EVOH), un polyéthylène basse densité.

6. Dispositif selon l'une quelconque des revendications 1 à 4, **caractérisé en ce** les poches (3a, 3b) sont fabriquées par soudage d'un film plastique ou métallique, ou d'un complexe multicouche métal / plastique sur un support formant le col de la poche.

7. Dispositif selon l'une quelconque des revendications 3 à 6, **caractérisé en ce que** les poches (3a, 3b) sont fixées au récipient par l'intermédiaire d'une bague (4a, 4b).

8. Dispositif selon la revendication 7, **caractérisé en ce que** la bague (4a, 4b) est incorporée au col de la poche (3a, 3b).

9. Dispositif selon l'une quelconque des revendications 7 et 8, **caractérisé en ce qu'**il comporte un circuit d'air (8a, 8b) constitué par un passage aménagé dans le bord de la bague (4a, 4b) de fixation de chacune des pompes (5a, 5b), communiquant avec l'espace entre les pompes et le poussoir (6a, 6b).

10. Dispositif selon la revendication 9, **caractérisé en ce qu'**il comprend des moyens d'obturation fermant le circuit tant que les pompes (5a, 5b) sont pas actionnées.

11. Dispositif selon la revendication 1, **caractérisé en ce que** le cylindre formant le récipient rigide (1) est monobloc.

12. Dispositif selon la revendication 1, **caractérisé en ce que** le cylindre est constitué de deux éléments (1a, 1b) assemblés bout à bout.

13. Dispositif selon la revendication 11, **caractérisé en ce que** les deux éléments (1a, 1b) sont assemblés par leur base, par collage, encliquetage, vissage, ou soudage.

14. Dispositif selon l'une quelconque des revendications précédentes, **caractérisé en ce qu'**il comprend deux poches (9a, 9b) de volumes différents.

15. Dispositif selon l'une quelconque des revendications précédentes **caractérisé en ce que** la chambre de dosage de chaque pompe (5a, 5b) est proportionnelle au volume de la poche (9a, 9b) correspondante.

16. Dispositif selon l'une quelconque des revendications précédentes, **caractérisé en ce que** les poches (9a, 9b), et le récipient rigide (1) qui les contient, ont une forme cylindrique sur base polygonale, elliptique ou circulaire.

## Claims

1. A device for packaging and dispensing fluid products, of the type comprising at least two sealed flexible bags (3a, 3b) placed in the same single rigid container (1), associated with at least one pump (5a, 5b), **characterized in that** the rigid container (1) consists of an open cylinder and the bags (3a, 3b) are each equipped with a pump (5a, 5b) and with a push-button (6a, 6b), and are mounted in opposition on each opening of the cylinder.

2. The device according to claim 1, **characterized in that** the bags (3a, 3b) are fastened via their neck on the openings of 10 the rigid container (1).

3. The device according to either of the preceding claims, **characterized in that** a bag (3a, 3b) is fastened on each of the two opposite openings of the cylindrical rigid container (1).

4. The device according to anyone of the preceding claims, **characterized in that** it comprises at least two bags (3a, 3b) formed from different materials adapted to the product contained in each bag.

5. The device according to anyone of claims 1 to 4, **characterized in that** the bags (3a, 3b) are produced by injection-blow molding or extrusion-blow molding a material selected from a polyethylene, a polypropylene, a polyamide, an ethylene/vinyl alcohol (EVOH) copolymer, and a low-density polyethylene.

6. The device according to anyone of claims 1 to 4, **characterized in that** the bags (3a, 3b) are produced by welding a plastic or metal film or a multilayer metal/plastic complex on a support forming the neck of the bag.

7. The device according to anyone of claims 3 to 6, **characterized in that** the bags (3a, 3b) are fastened to the container by means of a ring (4a, 4b).

8. The device according to claim 7, **characterized in that** the ring (4a, 4b) is incorporated into the neck of the bag (3a, 3b).

9. The device according to either claim 7 or 8, **characterized in that** it comprises an air circuit (8a, 8b) consisting of a passage made in the rim of the fastening ring (4a, 4b) of each of the pumps (5a, 5b), communicating with the space between the pumps and the push-button (6a, 6b).

10. The device according to claim 9, **characterized in that** it comprises closure means closing the circuit when the pumps (5a, 5b) are not actuated.

11. The device according to claim 1, **characterized in that** the cylinder forming the rigid container (1) is monobloc.

12. The device according to claim 1, **characterized in that** the cylinder consists of two elements (1a, 1b) assembled end to end.

13. The device according to claim 11, **characterized in that** the two elements (1a, 1b) are assembled via their base by means of adhesive bonding, snap-fitting, screwing or welding.

14. The device according to anyone of the preceding claims, **characterized in that** it comprises two bags (9a, 9b) of different volumes.

15. The device according to anyone of the preceding claims, **characterized in that** the metering chamber of each pump (5a, 5b) is proportional to the volume of the corresponding bag.

16. The device according to anyone of the preceding claims, **characterized in that** the bags (9a, 9b), and the rigid container (1) containing them, have a cylindrical shape on a polygonal, elliptical or circular base.

## Patentansprüche

1. Verpackungs- und Spendervorrichtung für fluide Produkte vom Typ, welcher mindestens zwei dichte, flexible Beutel (3a, 3b) umfasst, die beide in einem einzigen starren Behälter (1) angeordnet sind, der zumindest mit einer Pumpe (5a, 5b) verbunden ist, **dadurch gekennzeichnet, dass** der starre Behälter (1) aus einem offenen Zylinder besteht und die Beutel (3a, 3b) mit jeweils einer Pumpe (5a, 5b) und einer Drückervorrichtung (6a, 6b) versehen sind und einander gegenüberliegend auf jeder Öffnung des Zylinders angebracht sind.

2. Vorrichtung nach Anspruch 1, **dadurch gekennzeichnet, dass** die Beutel (3a, 3b) mit ihrem Hals auf den Öffnungen des starren Behälters (1) befestigt sind.

3. Vorrichtung nach einem der vorangegangenen Ansprüche, **dadurch gekennzeichnet, dass** ein Beutel (3a, 3b) auf jeder der beiden einander gegenüberliegenden Öffnungen des starren zylinderförmigen Behälters (1) befestigt sind.

4. Vorrichtung nach einem der vorangegangenen Ansprüche, **dadurch gekennzeichnet, dass** sie zumindest zwei Beutel (3a, 3b) umfasst, die aus unterschiedlichen Materialien hergestellt sind, welche an das in jedem Beutel enthaltene Produkt angepasst sind.

5. Vorrichtung nach einem der Ansprüche 1 bis 4, **dadurch gekennzeichnet, dass** die Beutel (3a, 3b) durch Spritzblasen oder Extrusionsblasen aus einem aus Polyethylen, Polypropylen, Polyamid, Ethylen-Vinylalkohol-Copolymer (EVOH), Polyethylen mit geringer Dichte ausgewählten Material ausgebildet sind.

6. Vorrichtung nach einem der Ansprüche 1 bis 4, **dadurch gekennzeichnet, dass** die Beutel (3a, 3b) durch Schweißen eines Kunststoff- oder Metallfilms oder eines Mehrlagenmetalls/-kunststoffs auf einen den Hals des Beutels bildenden Träger hergestellt sind.

7. Vorrichtung nach einem der Ansprüche 3 bis 6, **dadurch gekennzeichnet, dass** die Beutel (3a, 3b) am Behälter mithilfe eines Rings (4a, 4b) befestigt sind.

8. Vorrichtung nach Anspruch 7, **dadurch gekennzeichnet, dass** der Ring (4a, 4b) einstückig im Hals des Beutels (3a, 3b) ausgebildet ist.

9. Vorrichtung nach einem der Ansprüche 7 und 8, **dadurch gekennzeichnet, dass** diese eine Luftleitung (8a, 8b) umfasst, die durch einen am Rand des Befestigungsrings (4a, 4b) jeder Pumpe (5a, 5b) angeordneten Durchlass gebildet ist, welcher mit dem Raum zwischen den Pumpen und der Drückervorrichtung (6a, 6b) kommuniziert.

10. Vorrichtung nach Anspruch 9, **dadurch gekennzeichnet, dass** sie Verschlussmittel zum Verschließen der Leitung umfasst, während die Pumpen (5a, 5b) nicht betätigt werden.

11. Vorrichtung nach Anspruch 1, **dadurch gekennzeichnet, dass** der den starren Behälter (1) bildende Zylinder einstückig ist.

12. Vorrichtung nach Anspruch 1, **dadurch gekennzeichnet, dass** der Zylinder aus zwei Elementen (1a, 1b) gebildet ist, die an den Enden miteinander zusammengesetzt sind.

13. Vorrichtung nach Anspruch 12, **dadurch gekennzeichnet, dass** die beiden Elemente (1a, 1b) an ihren Basisenden durch Kleben, Einrasten, Verschrauben oder Schweißen zusammengesetzt sind.

14. Vorrichtung nach einem der vorangegangenen Ansprüche, **dadurch gekennzeichnet, dass** sie zwei Beutel (9a, 9b) mit unterschiedlichen Volumina umfasst.

15. Vorrichtung nach einem der vorangegangenen Ansprüche, **dadurch gekennzeichnet, dass** die Dosierkammer jeder Pumpe (5a, 5b) proportional zum Volumen des entsprechenden Beutels (9a, 9b) ist.

16. Vorrichtung nach einem der vorangegangenen Ansprüche, **dadurch gekennzeichnet, dass** die Beutel (9a, 9b) und der starre Behälter (1), der diese enthält, eine zylindrische Form auf einem polygonalen, elliptischen oder kreisrunden Basisende haben.
